# EUROPÄISCHE PATENTSCHRIFT

(11) **EP 3 569 466 B1**
(45) Veröffentlichungstag und Bekanntmachung des Hinweises auf die Patenterteilung: **15.05.2024**
(21) Anmeldenummer: 19172211.5
(22) Anmeldetag: 02.05.2019
(51) Int. Cl.: H04L 12/12

(54) **SENSOR ZUM ERFASSEN VON METALLTEILEN, SOWIE VERFAHREN ZUM ABSCHWÄCHEN EINES MAGNETISCHEN FELDES**
SENSOR FOR DETECTING METAL PARTS AND METHOD FOR REDUCING A MAGNETIC FIELD
CAPTEUR DE DÉTECTION DES PARTIES MÉTALLIQUES AINSI QUE PROCÉDÉ D'AFFAIBLISSEMENT D'UN CHAMP MAGNÉTIQUE

(30) Priorität: 14.05.2018 DE 102018111454
(43) Veröffentlichungstag der Anmeldung: 20.11.2019
(73) Patentinhaber: Pintsch GmbH, 46537 Dinslaken (DE)
(72) Erfinder: Wiengarten, Ralf, 44139 Dortmund (DE)
(74) Vertreter: Meissner Bolte Partnerschaft mbB

(56) Entgegenhaltungen:
- EP-A1- 1 288 098
- EP-A1- 1 362 759
- DE-A1- 3 632 316
- DE-A1-102008 056 481

## Beschreibung

Die vorliegende Erfindung betrifft einen Sensor zum Erfassen von Metallteilen, insbesondere von metallischen oder teilmetallischen Rädern eines Schienenfahrzeugs, eine Verwendung mindestens zweier derartiger Sensoren und ein Verfahren zum Abschwächen eines von einem Schienenfahrzeug ausgehenden magnetischen Feldes.

Allgemein werden Einrichtungen zum Erfassen von Metallteilen, insbesondere zum Erfassen von metallischen oder teilmetallischen Rädern von Schienenfahrzeugen, mit Hilfe von induktiven Sensoren realisiert. Hierbei ist ein Höchstmaß an Sicherheit erforderlich, trotz nur sporadischer Anwendung. Ein Beispiel für einen derartigen Anwendungsbereich ist der Eisenbahnverkehr. Im Folgenden wird auf die Verwendung derartiger Sensoren oder eines derartigen Verfahrens im Eisenbahnverkehr Bezug genommen. Damit ist allerdings keine Einschränkung auf diesen Anwendungsbereich verbunden.

Im Bereich des Eisenbahnverkehrs ist es üblich, dass ein Sensor zum Erfassen von Metallteilen, insbesondere von metallischen oder teilmetallischen Rädern eines Schienenfahrzeuges, parallel in Schienenlängsrichtung, also parallel zur Bewegungsrichtung der Räder des Schienenfahrzeuges, angeordnet ist. Ein derartiger Sensor stellt mit hoher Verfügbarkeit Signale bereit, die üblicherweise über ein Kabel in eine Innenanlage geleitet und dort entsprechend verarbeitet werden. Hierdurch können Funktionen, wie beispielsweise die Anwesenheitsmeldung eines Schienenfahrzeugs, die Fahrtrichtungserkennung oder eine Gleisfreimeldung in Form einer Achsenzählung realisiert werden. Dies wird beispielsweise in DE 36 32 316 A1 gezeigt.

Auch ist es üblich, dass jeder Sensor aus einer Sensorspule und einer Oszillatorschaltung besteht. Die Sensorspule bildet mit einem Kondensator einen Schwingkreis und baut ein Wechselmagnetfeld in ihrer Umgebung auf. Ein in den Wirkbereich der Sensorspule eindringender metallischer Teil eines Eisenbahnrades dämpft den Schwingkreis, da diesem durch das Eisen des Eisenbahnrades Energie durch Wirbelstromverluste entzogen wird. Dies hat zur Folge, dass sich die Spannungsamplitude bzw. die Spannungsfrequenz des Schwingkreises ändert, was in eine Änderung der Stromaufnahme des Sensors umgewandelt wird. Dieses Messsignal wird über eine Zweidrahtleitung in die Innenanlage einer Sicherungsanlage geleitet und dort verarbeitet oder zur Verarbeitung aufbereitet.

Die Montageposition des Sensors wird durch die Geometrie der Schiene bzw. durch das Eisenbahnrad in engen Grenzen vorbestimmt. Unabhängig hiervon tritt jedoch als Problem auf, dass von dem Schienenfahrzeug auch magnetische Felder mit einer derart hohen Intensität emittiert werden können, dass eine Spannung in die Sensorspule induziert wird. Dieser Vorgang kann in der Elektronik zu einem Zustand führen, der das Vorhandensein eines Rades fälschlicherweise an die höhergelegene Auswerteelektronik weiterleitet. Dort führt dies zu einer fehlerhaften Information, die den Betrieb des Eisenbahnnetzes stören kann. Derartige vom Schienenfahrzeug emittierte magnetische Felder werden beispielsweise durch Wirbelstrombremsen, Magnetschienenbremsen oder eine starke Stromaufnahme von den Antriebseinheiten der Schienenfahrzeuge erzeugt.

Bekannt ist beispielsweise aus dem Stand der Technik Dokument DE 199 15 597 A1 eine Anordnung einer Achterspule, die in Fahrtrichtung des Schienenfahrzeugs ausgerichtet wird. Die beiden Teilspulen der Achterspule sind derart verschaltet, dass ein Magnetfeld, das aus einer Entfernung deutlich größer als die Ausdehnung der Achterspule ausgesendet wird, bereits in dieser kompensiert wird.

Das Stand der Technik Dokument DE 101 37 519 A1 versucht das oben beschriebene Problem durch eine zusätzliche Spule zu lösen, welche in die eigentliche Sende- bzw. Empfangsspule eingebettet wird.

Die WO 2010/052081 A1 beschreibt eine Anordnung, bei der eine Spule die Sende- bzw. Empfangsspule ist und eine zweite Spule ausschließlich der Kompensation dient. Diese zweite Spule ist mindestens ein Drittel des Spulendurchmessers der Sende- bzw. Empfangsspule darunter angeordnet.

Die DE 10 2009 053 257 A1 offenbart eine Anordnung von Sensor- und Kompensationsspule mit insgesamt drei Spulen.

Es haben sich jedoch unterschiedliche Nachteile im Stand der Technik ergeben. So trifft das vom Schienenfahrzeug emittierte magnetische Feld entweder zu unterschiedlichen Zeiten auf die Sensorspule oder eine Kompensationsanordnung für eine induzierte Spannung ist sehr anspruchsvoll zu realisieren. Ein Nachteil besteht in der Anordnung einer Achterspule in Bewegungsrichtung des Schienenfahrzeugs. Dies führt dazu, dass zuerst eine Teilspule der Achterspule, dann beide Teilspulen der Achterspule und zum Ende der Überfahrt der Sensorspule nur die letzte Teilspule der Achterspule mit dem störenden Magnetfeld des Schienenfahrzeuges durchflutet wird. Eine Achterspule wird aber gattungsgemäß nur wirksam, wenn sie zur gleichen Zeit mit etwa der gleichen Intensität durchflutet wird. Aus diesem Grund wird, insbesondere wenn nur eine Teilspule der Achterspule durchflutet wird, wie es am Anfang und am Ende der Überfahrt des Rades des Schienenfahrzeuges vorkommt, eine Störspannung induziert.

Allgemein gesprochen wird bei einer Überfahrt eines Rades eines Schienenfahrzeuges über die Sensorspule zuerst die äußere und danach die mittlere Spule durch das magnetische Feld beeinflusst. Erst wenn beide Spulen mit dem vom Schienenfahrzeug emittierten magnetischen Feld durchflutet sind, kommt es zu einer optimalen Kompensation. Ein weiterer Nachteil des Stands der Technik besteht darin, dass Kompensationsspulen üblicherweise unterhalb der eigentlichen Sende- bzw. Empfangsspulen montiert werden, wodurch die Kompensationsspulen nicht die gleiche Intensität des von dem Schienenfahrzeug emittierten magnetischen Feldes erfahren, wie die Sende- bzw. Empfangsspulen. Dies hat seinen Grund darin, dass mit steigendem Abstand von der Quelle das magnetische Feld schwächer wird. Hierdurch wird eine vollständige Kompensation verhindert und eine Störspannung bleibt bestehen. Ein weiterer Nachteil zeigt sich durch sehr anspruchsvoll zu realisierenden Spulenkonstruktionen, welche insbesondere für den Eisenbahnbereich einen zu hohen Platzaufwand erfordern. Auch zeigt sich bei den komplizierten Spulenkonstruktionen der bereits beschriebene Nachteil, dass die Spule nicht zu jedem Zeitpunkt der Überfahrt eines Rades eines Schienenfahrzeugs dem gleichen magnetischen Feld ausgesetzt ist.

Es ist somit Aufgabe der vorliegenden Erfindung, die aus dem Stand der Technik bekannten Nachteile zu beseitigen oder zumindest zu minimieren.

Diese Aufgabe wird erfindungsgemäß durch einen Sensor nach Anspruch 1 gelöst.

Unter dem Begriff "ungefähr in einem orthogonalen Winkel" wird insbesondere eine Anordnung der Sensorspule in einem Winkel von 70° bis 110° zu einer Bewegungsrichtung der metallischen oder teilmetallischen Räder des Schienenfahrzeuges, verstanden, wobei diese Anordnung bezogen auf die Längsachse der Sensorspule ist. Vorzugsweise erfolgt diese Anordnung in einem Winkel von 80° bis 100°, besonders bevorzugt 85° bis 95°. Auch ist es möglich, dass es sich um einen orthogonalen Winkel im mathematischen Sinn, also um einen rechtwinkligen (90°-) Winkel handelt.

Der erfindungsgemäße Sensor bietet den Vorteil, dass das von einem Schienenfahrzeug emittierte magnetische Feld abgeschwächt wird. Hierdurch wird eine Induktion einer Spannung, welche durch ein derartiges magnetisches Feld in die Sensorspule induziert wird, verhindert. Dies wird dadurch erreicht, dass die als Luftspule ausgebildete Sensorspule ungefähr in einem orthogonalen Winkel zu der Bewegungsrichtung der metallischen oder teilmetallischen Räder des Schienenfahrzeuges angeordnet ist. Hierdurch werden die vom Schienenfahrzeug ausgehenden magnetischen Felder in dem Moment, in dem sie die Sensorspule erreichen, bedingt durch den Spulenaufbau und die Spulenpositionierung abgeschwächt. Durch den Aufbau der Sensorspule, insbesondere durch die Windungen, welche in einem Kreuzungspunkt elektrisch nicht leitend verbunden sind, wird außerdem erreicht, dass nur die vom Schienenfahrzeug ausgehenden magnetischen Felder kompensiert werden. Das durch die Sensorspule erzeugte Magnetfeld, welches von den metallischen oder teilmetallischen Rädern beeinflusst wird und durch den Sensor zum Erfassen der Anwesenheit des Rades eines Schienenfahrzeugs verwendet wird, wird durch den erfindungsgemäßen Gegenstand nicht beeinträchtigt. Insbesondere liegt der vorliegenden Erfindung die Erkenntnis zugrunde, dass die vom Schienenfahrzeug emittierten magnetischen Felder an jedem Ort des Schienenkontaktes in guter Näherung die gleiche Richtung und ähnliche Intensitäten aufweisen. Die Erzeuger dieses vom Schienenfahrzeug emittierten Magnetfeldes befinden sich in einer Entfernung zu der Sensorspule, die groß ist gegenüber den Abmaßen der Sensorspule. Dies wird sowohl beim Aufbau, insbesondere bei den Windungen, als auch bei der ungefähr orthogonalen Positionierung der Sensorspule benutzt, welche die Kompensation der Spannung, die von dem vom Schienenfahrzeug emittierten magnetischen Feld induziert wird, sicherstellt.

Vorzugsweise sind die Windungen kreisförmig angeordnet. Hierdurch wird eine erleichterte Möglichkeit der Produktion der Sensorspule, sowie eine bekannte Form zur Verfügung gestellt.

Ebenso hat es sich als vorteilhaft erwiesen, dass die Windungen der Sensorspule, in der Längsachse, in Form einer Acht angeordnet sind. Hierdurch kann die Detektionsrichtung der Sensorspule genau konfiguriert werden. Auch ist es mit einer derartigen Form möglich, dass der Detektionskegel der Sensorspule fokussiert wird, was dazu führt, dass die zu detektierenden metallischen oder teilmetallischen Räder eines Schienenfahrzeuges in einem höheren Abstand zur Sensorspule erfasst werden können.

In funktioneller Hinsicht hat es sich als vorteilhaft erwiesen, dass die Windungen bedingt durch ihre kreisförmige Anordnung in Längsachse der Sensorspule zwei Spulenteile definieren, welche in Reihe geschaltet sind. Ein Vorteil hierbei ist, dass hierdurch ein im Stand der Technik bekannter Spulenaufbau verwendet werden kann, wodurch die im Stand der Technik bekannten Vorteile dieses Spulenaufbaus erzielt werden.

In einer weiteren Ausführungsform spannt bei Stromfluss durch die beiden Spulenteile einer einen magnetischen Nordpol und der zweite Spulenteil einen magnetischen Südpol auf. Hierdurch wird erreicht, dass zu jeder Zeit, also auch während der Überfahrt eines Rades eines Schienenfahrzeuges, die vom Schienenfahrzeug emittierten Magnetfelder gleichzeitig auf die beiden Spulenteile der Sensorspule treffen. Hierdurch wird in die beiden Spulenteile eine Spannung induziert, welche sich jedoch aufgrund unterschiedlicher Vorzeichen, gegenseitig aufhebt.

Vorteilhafterweise liegen die Windungen der Sensorspule in einer Ebene, deren Flächennormale ungefähr parallel zu den metallischen oder teilmetallischen Rädern des Schienenfahrzeuges ist. In einer weiteren Ausführungsform liegen die Windungen der Sensorspule in einer Ebene, deren Flächennormale mit den metallischen oder teilmetallischen Rädern des Schienenfahrzeuges einen spitzen Winkel beschreibt. Durch derartige Anordnungen kann die Erregungsrichtung der Sensorspule genau eingestellt werden.

Vorzugsweise ist das Produkt aus der Fläche des ersten Spulenteils multipliziert mit der Windungszahl des ersten Spulenteils gleich dem Produkt aus der Fläche des zweiten Spulenteils multipliziert mit der Windungszahl des zweiten Spulenteils. Hierdurch wird eine, bezogen auf ihre Längsachse, symmetrische Sensorspule realisiert, mit zwei symmetrischen Flächen und gleichen Windungszahlen. Eine derartige Sensorspule ist insbesondere dann vorteilhaft, wenn die vom Schienenfahrzeug emittierten magnetischen Felder symmetrisch auf die Sensorspule auftreffen. Hierdurch kann eine induzierte Spannung, welche aufgrund der symmetrisch emittierten magnetischen Felder auftritt, abgeschwächt werden.

Auch hat es sich als vorteilhaft herausgestellt, wenn die Windungen asymmetrische Flächen aufspannen. In funktioneller Hinsicht hat es sich als vorteilhaft erwiesen, wenn das Produkt aus der Fläche des ersten Spulenteils multipliziert mit der Windungszahl des ersten Spulenteils ungleich dem Produkt aus der Fläche des zweiten Spulenteils multipliziert mit der Windungszahl des zweiten Spulenteils ist. Dies ist insbesondere dann vorteilhaft, wenn die vom Schienenfahrzeug emittierten magnetischen Felder unsymmetrisch auf die Sensorspule auftreffen. Hierdurch kann eine mögliche induzierte Spannung, welche aufgrund der unsymmetrischen emittierten magnetischen Felder auftritt, weiter reduziert werden. Da die vom Schienenfahrzeug emittierten magnetischen Felder stärker in der Nähe eines Schienenkopfes sind, ist das emittierte magnetische Feld häufig unsymmetrisch und trifft folglich auch häufig unsymmetrisch auf die Sensorspule auf. So kann es vorkommen, dass an der Sensorspule auch nach der Kompensation eine Restspannung messbar ist, die die Elektronik weiterhin in ihrer Funktion stören kann. Dadurch, dass die Windungen unterschiedliche Windungszahlen aufweisen und asymmetrische Flächen aufspannen, kann die Restspannung auf ein Minimum reduziert werden, oder auf den Wert Null reduziert werden, um das Erfassen von Metallteilen, insbesondere von metallischen oder teilmetallischen Rädern eines Schienenfahrzeuges, nicht zu beeinträchtigen.

Auch wird die eingangs gestellte Aufgabe durch die Verwendung von mindestens zwei Sensoren nach einem der vorangehenden Ausführungsbeispiele zur Bestimmung einer Bewegungsrichtung eines Schienenfahrzeuges gelöst. Hierdurch werden die Vorteile des Sensors erzielt.

Auch wird die Aufgabe erfindungsgemäß durch ein Verfahren entsprechend Anspruch 7 gelöst.

Durch das erfindungsgemäße Verfahren werden die Vorteile des Sensors erzielt.

Zusätzlich wird durch das Anbringen der Sensorspule in ungefähr einem orthogonalen Winkel zu einer Bewegungsrichtung der metallischen oder teilmetallischen Räder des Schienenfahrzeuges eine Abschwächung eines von einem Schienenfahrzeug ausgehenden magnetischen Feldes erreicht, weitgehend unabhängig von den lokalen Gegebenheiten.

Betreffend den in den Ansprüchen aufgeführten vorteilhaften Ausführungsformen des Verfahrens wird auf die Vorteile, welche in Bezug auf die vorteilhaften Ausführungsformen des Sensors beschrieben sind, verwiesen. Diese Vorteile werden durch die jeweiligen Ausführungsformen des Verfahrens ebenfalls erreicht.

Weitere Einzelheiten und Vorteile der Erfindung sollen nun anhand einiger in den Zeichnungen dargestellter und bevorzugter Ausführungsbeispiele näher erläutert werden. Es zeigen:
- Figur 1: eine schematische Darstellung einer ersten Ausführungsform der erfindungsgemäßen Sensorspule in Form einer Luftspule;
- Figur 2: eine zweite Ausführungsform der Sensorspule;
- Figur 3: eine dritte Ausführungsform der Sensorspule.

Insbesondere sei darauf hingewiesen, dass die Sensorspule der vorliegenden Erfindung derart konstruiert ist, dass die emittierten Magnetfelder vom Schienenfahrzeug in dem Moment, in dem sie die Sensorspule erreichen, bedingt durch den Spulenaufbau und bedingt durch die Lage der Sensorspule, eine Spannung in der Sensorspule erzeugen, die sich kompensiert. So wird durch den Aufbau und durch die Positionierung der Sensorspule erreicht, dass nur die von außen störenden Magnetfelder sich kompensieren. Das erwünschte Magnetfeld, also das Magnetfeld, das zum Erfassen von Metallteilen, insbesondere von metallischen oder teilmetallischen Rädern eines Schienenfahrzeugs verwendet wird, wird durch diesen Aufbau und durch diese Positionierung nicht beeinträchtigt.

Die Figur 1 zeigt eine schematische Darstellung einer ersten Ausführungsform der erfindungsgemäßen Sensorspule 1 in Form einer Luftspule. Mit dem gestrichelten Pfeil 5 ist eine Bewegungsrichtung eines nicht abgebildeten Rades eines Schienenfahrzeuges angedeutet. Die abgebildete Sensorspule 1 besitzt eine Längsachse 3, sowie zwei Windungen 2, 2', welche sich elektrisch nichtleitend in einem Kreuzungspunkt 4 überschneiden. Jede der Windungen 2, 2' definiert einen Spulenteil 7, 7', wobei ein erster Spulenteil 7 eine Fläche *A*₁, sowie eine Windungszahl *n*₁ aufweist. Analog hierzu weist ein zweiter Spulenteil 7' eine Fläche *A*₂, und eine Windungszahl *n*₂ auf. Auch ist schematisch der Stromfluss eingezeichnet, welcher durch die beiden Spulenteile 7, 7' fließt. Die Sensorspule 1 befindet sich in einem ungefähr orthogonalen Winkel zu den Schienenköpfen 9, 9'. Nicht eingezeichnet ist ein magnetisches Feld des Schienenfahrzeuges, welches von diesem emittiert wird. Auch ohne, dass das magnetische Feld eingezeichnet ist, ist es ersichtlich, dass das magnetische Feld des Schienenfahrzeuges in die Spulenteile 7, 7', bzw. die Windungen 2, 2' der Sensorspule 1 eintritt und sowohl durch die symmetrische Ausgestaltung der Sensorspule 1, als auch durch die ungefähr orthogonale Positionierung der Sensorspule 1, abgeschwächt wird, bzw. wird die durch dieses magnetische Feld in die jeweiligen Spulenteile 7, 7' induzierte Spannung kompensiert. Die mit der Sensorspule 1 verbundene Elektronik (nicht abgebildet) wird folglich durch keine Störspannung beeinträchtigt.

In der Figur 2 ist eine Sensorspule 1 nach einer zweiten Ausführungsform schematisch abgebildet. Hierbei weisen die Windungen 2, 2' der Sensorspule 1 die Form einer geeckten Acht auf, wobei sich diese elektrisch nichtleitend in einem Kreuzungspunkt 4 überschneiden. Ebenso ist die Bewegungsrichtung 5 eines Rades 8 eines Schienenfahrzeuges schematisch eingezeichnet. Die Windungen 2, 2' befinden sich in einer Ebene, welche durch den ersten Schienenkopf 9 und einen zweiten diesem gegenüberliegenden Schienenkopf (nicht abgebildet) aufgespannt wird. Die Sensorspule 1 befindet sich in einem ungefähr orthogonalen Winkel zur Bewegungsrichtung 5 der Räder des Schienenfahrzeuges. Die Flächennormale der durch die Windungen 2, 2' aufgespannten Ebene ist ungefähr parallel zu den metallischen oder teilmetallischen Rädern 8 des Schienenfahrzeugs. Schematisch eingezeichnet ist außerdem ein magnetisches Feld 6 des Schienenfahrzeuges, welches von diesem emittiert wird. Dieses magnetische Feld 6 kann beispielsweise durch eine Wirbelstrombremse, durch Magnetschienenbremsen oder durch eine starke Stromaufnahme von den Antriebseinheiten des Schienenfahrzeuges erzeugt werden. Das magnetische Feld 6 des Schienenfahrzeuges tritt in die Spulenteile 7, 7', bzw. die Windungen 2, 2' der Sensorspule 1 ein und wird sowohl durch die symmetrische Ausgestaltung der Sensorspule 1, als auch durch die ungefähr orthogonale Positionierung der Sensorspule 1, abgeschwächt. Anders ausgedrückt wird die durch dieses magnetische Feld 6 in die jeweiligen Spulenteile 7, 7' induzierten Spannung kompensiert. Die mit der Sensorspule 1 verbundene Elektronik (nicht abgebildet) wird folglich durch keine Störspannung beeinträchtigt.

Die Figur 3 zeigt eine Sensorspule 1 nach einer dritten Ausführungsform. Hierbei weisen die Windungen 2, 2' der Sensorspule 1 die Form einer geeckten Acht auf, wobei sich diese elektrisch nichtleitend in einem Kreuzungspunkt 4 überschneiden. Im Gegensatz zu den vorherigen Ausführungsformen beschreibt die Flächennormale der durch die Windungen 2, 2' aufgespannten Ebene mit den metallischen oder teilmetallischen Rädern 8 des Schienenfahrzeugs einen spitzen Winkel. Die Sensorspule 1 befindet sich in einem ungefähr orthogonalen Winkel zur Bewegungsrichtung 5 der Räder des Schienenfahrzeuges. Schematisch eingezeichnet ist ein magnetisches Feld 6 des Schienenfahrzeuges, welches von diesem emittiert wird. Das magnetische Feld 6 des Schienenfahrzeuges tritt in den Spulenteil 7, bzw. die Windung 2 der Sensorspule 1 mit einer höheren Intensität ein, als in den Spulenteil 7', bzw. die Windung 2'. Um dennoch eine Abschwächung des emittierten magnetischen Feldes 6, bzw. der durch diese induzierten Spannung zu ermöglichen, weist die Windung 2' eine andere, im vorliegendem Ausführungsbeispiel größere Fläche *A*₂ und ebenso eine andere Windungszahl *n*₂ auf, als die Windung 2, bzw. deren Fläche *A*₁, bzw. Windungszahl *n*₁. Sowohl durch die unterschiedlichen Flächen *A*₁, *A*₂*,* als auch durch die unterschiedlichen Windungszahlen *n*₁, *n*₂ tritt in jedem der Schenkel Spulenteile 7, 7' in Summe ein bezogen auf den magnetischen Fluss gleich großes magnetische Feld 6 ein. Folglich wird eine betragsmäßig gleich große Spannung induziert. Hierdurch wird erreicht, dass das emittierte magnetische Feld 6 abgeschwächt wird, bzw. die von diesem Feld erzeugte Spannung in den beiden Spulenteilen 7, 7' ist betragsmäßig gleich, wodurch keine Störspannung an einer an der Sensorspule angeschlossenen Elektronik auftritt. Dies wird sowohl durch die orthogonale Anordnung zur Bewegungsrichtung 5 des Rades des Schienenfahrzeuges 8, als auch durch die Form der Sensorspule 1 und durch die unterschiedlichen Flächen, bzw. Windungszahlen erreicht.

### Bezugszeichenliste

- 1: Sensorspule
- 2, 2`: Windung
- 3: Längsachse
- 4: Kreuzungspunkt
- 5: Bewegungsrichtung der Räder eines Schienenfahrzeugs
- 6: magnetisches Feld des Schienenfahrzeuges
- 7, 7': Spulenteil
- 8: Rad des Schienenfahrzeugs
- 9, 9': Schienenkopf

## Patentansprüche

1. Sensor zum Erfassen von Metallteilen , insbesondere von metallischen oder teilmetallischen Rädern eines Schienenfahrzeuges, mit einem elektrischen Schwingkreis, welcher mindestens eine Sensorkapazität und eine ein magnetisches Feld erzeugende Sensorspule (1) aufweist, wobei diese eine Luftspule ist, **dadurch gekennzeichnet, dass**
die Windungen (2) der Sensorspule (1) in deren Längsachse (3) derart angeordnet sind, dass ein Kreuzungspunkt (4) der Windungen (2) entsteht, wobei die Windungen (2) bedingt durch ihre kreisförmige Anordnung in Längsachse (3) der Sensorspule (1) zwei Spulenteile (7, 7') definieren, welche in Reihe geschaltet sind, und/oder wobei bei Stromfluss durch die beiden Spulenteile (7, 7') ein Spulenteil (7) einen magnetischen Nordpol und der zweite Spulenteil (7') einen magnetischen Südpol aufspannt,
wobei die Sensorspule (1), bezogen auf deren Längsachse (3), in einem Winkel mit einem Wert im Bereich zwischen 70° und 110° zu einer Bewegungsrichtung (5) der Metallteile des Schienenfahrzeugs angeordnet ist, wobei sich in die jeweiligen Spulenteile (7,7') induzierte Spannungen aufgrund unterschiedlicher Vorzeichen gegenseitig aufheben.

2. Sensor nach Anspruch 1,
**dadurch gekennzeichnet, dass**
die Windungen (2) kreisförmig angeordnet sind.

3. Sensor nach Anspruch 1 oder 2,
**dadurch gekennzeichnet, dass**
die Windungen (2) der Sensorspule (1), in der Längsachse (3), in Form einer Acht angeordnet sind.

4. Sensor nach einem der vorhergehenden Ansprüche,
**dadurch gekennzeichnet, dass**
die Windungen (2) der Sensorspule (1) in einer Ebene liegen, deren Flächennormale ungefähr parallel zu den metallischen oder teilmetallischen Rädern (8) des Schienenfahrzeuges ist.

5. Sensor nach einem der Ansprüche 1 bis 3,
**dadurch gekennzeichnet, dass**
die Windungen (2) der Sensorspule (1) in einer Ebene liegen, deren Flächennormale mit den metallischen oder teilmetallischen Rädern (8) des Schienenfahrzeugs einen spitzen Winkel beschreibt, und/oder wobei das Produkt aus der Fläche (*A*₁) des ersten Spulenteils (7) multipliziert mit der Windungszahl (*n*₁) des ersten Spulenteils (7) gleich dem Produkt aus der Fläche (*A*₂) des zweiten Spulenteils (7') multipliziert mit der Windungszahl (*n*₂) des zweiten Spulenteils (7') ist.

6. Sensor nach einem der Ansprüche 1 bis 4,
**dadurch gekennzeichnet, dass**
die Windungen (2, 2') asymmetrische Flächen (*A*₁*, A*₂) aufspannen, und/oder
wobei
das Produkt aus der Fläche (*A*₁) des ersten Spulenteils (7) multipliziert mit der Windungszahl (*n*₁) des ersten Spulenteils (7) ungleich dem Produkt aus der Fläche (*A*₂) des zweiten Spulenteils (7') multipliziert mit der Windungszahl (*n*₂) des zweiten Spulenteils (7') ist.

7. Verfahren zum Abschwächen eines von einem Schienenfahrzeug ausgehenden magnetischen Feldes (6), aufweisend den Schritt:
Anbringen einer Sensorspule (1) eines elektrischen Schwingkreises, wobei die Sensorspule (1) eine Luftspule ist, **dadurch gekennzeichnet, dass** die Windungen (2, 2') der Sensorspule (1), in deren Längsachse (3),
derart angeordnet sind, dass ein Kreuzungspunkt (4) der Windungen (2, 2') entsteht, wobei durch die kreisförmige Anordnung der Windungen (2, 2') in Längsachse (3) zwei Spulenteile (7, 7') definiert werden, welche in Reihe geschaltet werden, und/oder wobei bei Stromfluss durch die beiden Spulenteile (7, 7') von dem ersten Spulenteil (7) ein magnetischer Nordpol und vom zweiten Spulenteil (7') ein magnetischer Südpol aufgespannt wird,
wobei die Sensorspule (1) bezogen auf deren Längsachse (3) in einem Winkel mit einem Wert im Bereich zwischen 70° und 110° zu einer Bewegungsrichtung der Metallteile des Schienenfahrzeuges angeordnet wird, wobei sich in die jeweiligen Spulenteile (7,7') induzierte Spannungen aufgrund unterschiedlicher Vorzeichen gegenseitig.

8. Verfahren nach Anspruch 7,
**dadurch gekennzeichnet, dass**
die Windungen (2, 2') kreisförmig angeordnet werden.

9. Verfahren nach Anspruch 7 oder 8,
**dadurch gekennzeichnet, dass**
die Windungen (2, 2') der Sensorspule (1), in der Längsachse (3), in Form einer Acht angeordnet werden.

10. Verfahren nach einem der Ansprüche 7 bis 9,
**dadurch gekennzeichnet, dass**
die Windungen (2, 2') der Sensorspule (1) in einer Ebene angeordnet werden, deren Flächennormale ungefähr parallel zu den metallischen oder teilmetallischen Rädern (8) des Schienenfahrzeuges ist.

11. Verfahren nach einem der Ansprüche 7 bis 9,
**dadurch gekennzeichnet, dass**
die Windungen (2, 2') der Sensorspule (1) in einer Ebene angeordnet werden, deren Flächennormale mit den metallischen oder teilmetallischen Rädern (8) des Schienenfahrzeugs einen spitzen Winkel beschreibt, und/oder
wobei
das Produkt aus der Fläche (*A*₁) des ersten Spulenteils (7) multipliziert mit der Windungszahl (*n*₁) des ersten Spulenteils (7) gleich dem Produkt aus der Fläche (*A*₂) des zweiten Spulenteils (7') multipliziert mit der Windungszahl (*n*₂) des zweiten Spulenteils (7') ist.

12. Verfahren nach einem der Ansprüche 7 bis 10,
**dadurch gekennzeichnet, dass**
durch die Windungen (2, 2') asymmetrische Flächen (*A*₁*, A*₂) aufgespannt werden, und/oder
wobei
das Produkt aus der Fläche (*A*₁) des ersten Spulenteils (7) multipliziert mit der Windungszahl (*n*₁) des ersten Spulenteils (7) ungleich dem Produkt aus der Fläche (*A*₂) des zweiten Spulenteils (7') multipliziert mit der Windungszahl (*n*₂) des zweiten Spulenteils (7') ist.

## Claims

1. A sensor for detecting metal parts, particularly metallic or semi-metallic wheels of a rail vehicle, comprising an electrical resonant circuit having at least one sensor capacitance and one sensor coil (1) which generates a magnetic field, whereby same is an air-core coil,
**characterized in that**
the windings (2) of the sensor coil (1) are arranged relative their longitudinal axis (3) such that a crossover point (4) of the windings (2) results, wherein the windings (2) define two coil sections (7, 7') connected in series due to their circular arrangement in the longitudinal axis (3) of the sensor coil (1), and/or wherein as current flows through the two coil sections (7, 7'), one coil section (7) spans a magnetic north pole and the second coil section (7') spans a magnetic south pole,
wherein relative to its longitudinal axis (3), the sensor coil (1) is arranged at an angle in the range of between 70° and 110° to a direction of movement (5) of the metal parts of the rail vehicle, wherein voltages induced in the respective coil sections (7,7') cancel each other out due to different signs.

2. The sensor according to claim 1,
**characterized in that**
the windings (2) are arranged circularly.

3. The sensor according to claim 1 or 2,
**characterized in that**
in the longitudinal axis (3), the windings (2) of the sensor coil (1) are arranged in a figure-eight.

4. The sensor according to one of the preceding claims,
**characterized in that**
the windings (2) of the sensor coil (1) lie in a plane, the surface normal of which is approximately parallel to the metallic or semi-metallic wheels (8) of the rail vehicle.

5. The sensor according to one of claims 1 to 3,
**characterized in that**
the windings (2) of the sensor coil (1) lie in a plane, the surface normal of which forms an acute angle with the metallic or semi-metallic wheels (8) of the rail vehicle, and/or wherein the product of the area (*A₁*) of the first coil section (7) multiplied by the number (*n₁*) of windings of the first coil section (7) equals the product of the area (*A₂*) of the second coil section (7') multiplied by the number (*n₂*) of windings of the second coil section (7').

6. The sensor according to one of claims 1 to 3,
**characterized in that**
the windings (2, 2') span asymmetrical areas (*A₁, A₂*), and/or
wherein
the product of the area (*A₁*) of the first coil section (7) multiplied by the number (*n₁*) of windings of the first coil section (7) does not equal the product of the area (*A₂*) of the second coil section (7') multiplied by the number (*n₂*) of windings of the second coil section (7').

7. A method for weakening a magnetic field (6) originating from a rail vehicle comprising the step: installing a sensor coil (1) of an electrical resonant circuit, wherein the sensor coil (1) is an air-core coil,
**characterized in that**
the windings (2) of the sensor coil (1) are arranged relative their longitudinal axis (3) such that a crossover point (4) of the windings (2) results, wherein two coil sections (7, 7') connected in series are defined by the circular arrangement of the windings (2, 2') in the longitudinal axis (3), and/or wherein as current flows through the two coil sections (7, 7'), the first coil section (7) spans a magnetic north pole and the second coil section (7') spans a magnetic south pole,
wherein relative to its longitudinal axis (3), the sensor coil (1) is arranged at an angle in the range of between 70° and 110° to a direction of movement of the metal parts of the rail vehicle, wherein voltages induced in the respective coil sections (7,7') cancel each other out due to different signs.

8. The method according to claim 7,
**characterized in that**
the windings (2, 2') are arranged circularly.

9. The method according to claim 7 or 8,
**characterized in that**
in the longitudinal axis (3), the windings (2, 2') of the sensor coil (1) are arranged in a figure-eight.

10. The method according to one of claims 7 to 9,
**characterized in that**
the windings (2, 2') of the sensor coil (1) are arranged in a plane, the surface normal of which is approximately parallel to the metallic or semi-metallic wheels (8) of the rail vehicle.

11. The method according to one of claims 7 to 9,
**characterized in that**
the windings (2, 2') of the sensor coil (1) are arranged in a plane, the surface normal of which forms an acute angle with the metallic or semi-metallic wheels (8) of the rail vehicle, and/or
wherein
the product of the area (*A₁*) of the first coil section (7) multiplied by the number (*n₁*) of windings of the first coil section (7) equals the product of the area (*A₂*) of the second coil section (7') multiplied by the number (*n₂*) of windings of the second coil section (7').

12. The method according to one of claims 7 to 10,
**characterized in that**
asymmetrical areas (*A₁, A₂*) are spanned by the windings (2, 2'), and/or wherein
the product of the area (*A₁*) of the first coil section (7) multiplied by the number (*n₁*) of windings of the first coil section (7) does not equal the product of the area (*A₂*) of the second coil section (7') multiplied by the number (*n₂*) of windings of the second coil section (7').

## Revendications

1. Capteur de détection de pièces métalliques, en particulier de roues métalliques ou partiellement métalliques d'un véhicule ferroviaire, comprenant un circuit oscillant électrique qui présente au moins un condensateur de capteur et une bobine de capteur (1) générant un champ magnétique, celle-ci étant une bobine à air,
**caractérisé en ce que**
les spires (2) de la bobine de capteur (1) sont disposées dans son axe longitudinal (3) de manière à former un point de croisement (4) des spires (2), les spires (2) définissant, du fait de leur disposition circulaire dans l'axe longitudinal (3) de la bobine de capteur (1), deux parties de bobine (7, 7') qui sont montées en série, et/ou, lors du passage du courant à travers les deux parties de bobine (7, 7'), une partie de bobine (7) définit un pôle nord magnétique et la deuxième partie de bobine (7') définit un pôle sud magnétique,
la bobine de capteur (1) étant disposée, par rapport à son axe longitudinal (3), selon un angle dont la valeur est comprise entre 70° et 110° par rapport à une direction de déplacement (5) des pièces métalliques du véhicule ferroviaire, les tensions induites dans les parties de bobine respectives (7, 7') s'annulant mutuellement en raison de signes différents.

2. Capteur selon la revendication 1,
**caractérisé en ce que**
les spires (2) sont disposées de manière circulaire.

3. Capteur selon la revendication 1 ou 2,
**caractérisé en ce que**
les spires (2) de la bobine de capteur (1) sont disposées en forme de huit selon l'axe longitudinal (3).

4. Capteur selon l'une des revendications précédentes,
**caractérisé en ce que**
les spires (2) de la bobine de capteur (1) sont situées dans un plan dont la normale à la surface est approximativement parallèle aux roues métalliques ou partiellement métalliques (8) du véhicule ferroviaire.

5. Capteur selon l'une des revendications 1 à 3,
**caractérisé en ce que**
les spires (2) de la bobine de capteur (1) sont situées dans un plan dont la normale à la surface décrit un angle aigu avec les roues métalliques ou partiellement métalliques (8) du véhicule ferroviaire, et/ou le produit de la surface (A₁) de la première partie de bobine (7) multipliée par le nombre de spires (n₁) de la première partie de bobine (7) est égal au produit de la surface (A₂) de la deuxième partie de bobine (7') multipliée par le nombre de spires (n₂) de la deuxième partie de bobine (7').

6. Capteur selon l'une des revendications 1 à 4,
**caractérisé en ce que**
les spires (2, 2') définissent des surfaces asymétriques (A₁*,* A₂), et/ou le produit de la surface (A₁) de la première partie de bobine (7) multipliée par le nombre de spires (n₁) de la première partie de bobine (7) est inégal au produit de la surface (A₂) de la deuxième partie de bobine (7') multipliée par le nombre de spires (n₂) de la deuxième partie de bobine (7').

7. Procédé d'atténuation d'un champ magnétique (6) émanant d'un véhicule ferroviaire, comprenant l'étape consistant à :
monter une bobine de capteur (1) d'un circuit oscillant électrique, la bobine de capteur (1) étant une bobine à air,
**caractérisé en ce que** les spires (2) de la bobine de capteur (1) sont disposées dans son axe longitudinal (3) de manière à former un point de croisement (4) des spires (2), les spires (2, 2') définissant, du fait de leur disposition circulaire dans l'axe longitudinal (3), deux parties de bobine (7, 7') qui sont montées en série, et/ou, lors du passage du courant à travers les deux parties de bobine (7, 7'), un pôle nord magnétique est défini par la première partie de bobine (7) et un pôle sud magnétique est défini par la deuxième partie de bobine (7'),
la bobine de capteur (1) étant disposée, par rapport à son axe longitudinal (3), selon un angle dont la valeur est comprise entre 70° et 110° par rapport à une direction de déplacement des pièces métalliques du véhicule ferroviaire, les tensions induites dans les parties de bobine respectives (7, 7') s'annulant mutuellement en raison de signes différents.

8. Procédé selon la revendication 7,
**caractérisé en ce que**
les spires (2, 2') sont disposées de manière circulaire.

9. Procédé selon la revendication 7 ou 8,
**caractérisé en ce que**
les spires (2, 2') de la bobine de capteur (1) sont disposées en forme de huit selon l'axe longitudinal (3).

10. Procédé selon l'une des revendications 7 à 9,
**caractérisé en ce que**
les spires (2, 2') de la bobine de capteur (1) sont disposées dans un plan dont la normale à la surface est approximativement parallèle aux roues métalliques ou partiellement métalliques (8) du véhicule ferroviaire.

11. Procédé selon l'une des revendications 7 à 9,
**caractérisé en ce que**
les spires (2, 2') de la bobine de capteur (1) sont disposées dans un plan dont la normale à la surface décrit un angle aigu avec les roues métalliques ou partiellement métalliques (8) du véhicule ferroviaire, et/ou
le produit de la surface (A₁) de la première partie de bobine (7) multipliée par le nombre de spires (n₁) de la première partie de bobine (7) est égal au produit de la surface (A₂) de la deuxième partie de bobine (7') multipliée par le nombre de spires (n₂) de la deuxième partie de bobine (7').

12. Procédé selon l'une des revendications 7 à 10,
**caractérisé en ce que**
des surfaces asymétriques (A₁*,* A₂) sont définies par les spires (2, 2'), et/ou
le produit de la surface (A₁) de la première partie de bobine (7) multipliée par le nombre de spires (n₁) de la première partie de bobine (7) est inégal au produit de la surface (A₂) de la deuxième partie de bobine (7') multipliée par le nombre de spires (n₂) de la deuxième partie de bobine (7').
